# FASCICULE DE BREVET EUROPEEN

(11) **EP 0 329 908 B1**
(45) Date de publication et mention de la délivrance du brevet: **22.05.1991**
(21) Numéro de dépôt: 88400449.0
(22) Date de dépôt: 26.02.1988
(51) Int. Cl.: F23Q 2/32

(54) **Briquet à dispositif éteignoir incorporé**
Feuerzeug mit eingebautem Auslöscher
Combined lighter extinguisher device

(43) Date de publication de la demande: 30.08.1989
(73) Titulaire: Mazelie, Yves, F-02460 La Ferte Milon (FR)
(72) Inventeur: Mazelie, Yves, F-02460 La Ferte Milon (FR)
(74) Mandataire: Madeuf, René Louis

(56) Documents cités:
- FR-A- 2 359 377
- FR-A- 2 382 205
- FR-A- 2 386 992
- US-A- 1 928 041
- US-A- 2 309 011
- US-A- 3 386 452

## Description

### Briquet à dispositif éteignoir incorporé.

Il est connu qu'un grand nombre d'incendies sont provoqués par l'habitude qu'ont les fumeurs de jeter des mégots de cigarettes non éteints. Les évènements de l'actualité de ces dernières années ont montré que cette habitude crée des sinistres catastrophiques qui atteignent les dimensions d'un véritable fléau responsable de la destruction d'innombrables hectares de forêts et responsable, aussi, d'accidents très graves dans des sites urbains.

Pour combattre le geste réflexe qu'ont la plupart des fumeurs et consistant à jeter leurs mégots non éteints, il apparaît essentiel de créer progressivement une nouvelle habitude et, pour cela, de proposer un objet qui incite tout d'abord le fumeur à l'utiliser du fait même de sa nouveauté. Mais, il a été remarqué que, pour permettre de créer petit à petit cette nouvelle habitude, il est indispensable que l'objet, permettant d'éteindre les cigarettes avant qu'elles soient jetées, ne soit pas d'un prix plus élevé ou tout au moins que le prix supérieur soit assez faible pour qu'il ne gêne pas la commercialisation qui existe actuellement en matière de briquets jetables.

L'invention crée ainsi un nouveau briquet formant éteignoir dont la réalisation est si simple et si efficace qu'il peut être produit en très grandes séries sans modifier de façon importante le prix de revient des briquets jetables se trouvant sur le marché.

Par ailleurs, l'invention fait que l'aspect général du briquet n'est pas modifié, de sorte que la partie formant éteignoir ne change pas l'esthétique du briquet ni la possibilité de le poser de la même manière qu'un briquet jetable ordinaire.

Par ailleurs, les fumeurs ayant généralement l'habitude de manipuler leur briquet entre les doigts, le dispositif formant éteignoir leur apparaît et les incite ainsi à le mettre en oeuvre ce qui tend à induire petit à petit le réflexe d'habitude qui est recherché.

De plus, l'invention permet une fabrication entièrement automatisée.

L'invention résout le problème exposé dans ce qui précède.

On connaît cependant déjà, par le document FR-A 2 359 377, un briquet éteignoir qui présente certains des avantages énoncés ci-dessus.

Ainsi, le briquet formant cendrier éteignoir, selon le document FR-A-2 359 377 présente un logement dans le fond du corps du briquet et qui a une paroi interne tronconique de révolution.

Selon l'invention, le briquet muni d'un éteignoir constitué par une capsule réunie fixement au fond du corps du briquet et présentant une paroi interne tronconique de révolution, est caractérisé en ce que la paroi interne tronconique de la capsule est coaxiale a 1 axe longitudinal du corps du briquet et est reliée à des secteurs sphériques réunis par une partie plane, la surface de ladite paroi interne tronconique de la capsule étant polie et le diamètre de l'embouchure de cette capsule correspondant sensiblement à sa profondeur, de manière à provoquer un tassement et un compactage des parties initialement incandescentes d'une cigarette en obtenant leur extinction rapide pour empêcher ensuite la dispersion des cendres après extinction.

Des formes de réalisation de l'objet de l'invention sont représentées, à titre d'exemples non limitatifs, aux dessins annexés.
La fig. 1 est une élévation latérale d'un briquet jetable faisant application de l'invention.
La fig. 2 est une élévation du même briquet mais tourné de 90°.
La fig. 3 est une coupe, à plus grande échelle, prise sensiblement suivant la ligne III-III de la fig. 2.
La fig. 4 est une coupe analogue à la fig. 3 illustrant une variante.
La fig. 5 est une coupe prise sensiblement suivant la ligne V-V de la fig. 1.
La fig. 6 est une élévation vue sensiblement suivant la ligne VI-VI de la fig. 5.
La fig. 7 est une coupe analogue à la fig. 5 d'une autre variante.

Les fig. 1 et 2 montrent, en élévation, un briquet dont le corps est désigné par 1 et qui est fabriqué, par exemple, en matière synthétique, par moulage par injection ou par un autre procédé.

De manière connue, le briquet comporte une gâchette 2, une molette 3 et une pare-flamme 4 qui sont rapportés à une extrémité du corps 1 constituant un réservoir pour un combustible notamment un gaz liquéfié.

Le fond 5 du briquet est constitué par une pièce rapportée, par exemple engagée à force et éventuellement soudée à la paroi interne du corps 1. Il est avantageux, pour assurer une bonne fermeture, que le fond 5 présente, sensiblement, la conformation d'une douille entrant à l'intérieur du corps 1 comme illustré à la fig. 3. Le fond 5 peut être réalisé dans la même matière que le corps 1 ou dans une matière différente, ce qui est souvent préférable lorsque ce fond doit pouvoir supporter des efforts relativement importants. Des polyamides constituent une matière particulièrement appropriée.

Comme l'illustre la fig. 3, le fond 5 en forme de douille est muni, à sa partie médiane, d'une cuvette 6 destinée à constituer un éteignoir.

La cuvette 6 est, de préférence, fabriquée en métal, par exemple en aluminium ou un autre métal et elle délimite extérieurement une paroi 7 sensiblement cylindrique qui est engagée à force dans le fond en forme de douille à laquelle elle est reliée rigidement. Une collerette 8 est prévue pour limiter l'enfoncement de la cuvette 6 et le dessous 8a de cette collerette est soit de niveau soit en-deça du dessous 5a du fond 5 pour que le briquet puisse être posé sur son fond 5 et demeurer stable sans que la cuvette 6 constitue une saillie susceptible de le déséquilibrer.

La paroi interne 9 de la cuvette 6 présente, tout d'abord, une forme cylindrique ou de préférence légèrement tronconique comme cela est représenté puis, une forme en voûte, comme montré d'une façon générale en 10.

De préférence, la forme en voûte délimite deux secteurs sphériques 10a, 10b reliés par une partie plane 10c. Il importe également que la paroi interne à la base de la partie tronconique soit arrondie comme illustré en 9a.

On choisit le diamètre de l'embouchure de la cuvette 6 pour qu'il corresponde sensiblement à celui d'une cigarette et la forme conique de la paroi interne 9 est choisie pour compenser les différences de diamètre que peuvent présenter différentes marques de cigarettes, tandis que la profondeur de la cuvette 6 est sensiblement égale au diamètre de la cigarette. En outre, et comme on le voit bien au dessin, la cuvette est montée coaxialement au corps 1 du briquet.

Outre ce qui précède, il est avantageux que l'ensemble de la paroi interne, c'est-à-dire la paroi 9 et la paroi 10 en forme de voûte, soit poli, cette caractéristique ayant pour effet de faciliter l'extinction en assurant une étanchéité complète entre la périphérie de la cigarette et la paroi. En effet, l'état poli de la paroi assure le compactage de la partie incandescente par coincement et tassement, ce qui évite ensuite la dispersion des cendres après extinction.

De plus, l'aspect poli que présente toute la paroi empêche l'adhérence des cendres lors de l'extinction de la cigarette, ce qui permet de conserver toujours une cuvette propre et, en tout cas, facilement nettoyable dont l'efficacité n'est pas amoindrie comme cela serait le cas si cette paroi était partiellement recouverte d'une couche de suies ou de cendres adhérentes.

La fig. 4 illustre une variante selon laquelle la cuvette 6a est constituée pour s'adapter directement au corps 1 du briquet sans interposition-du fond 5 en forme de douille. Dans ce cas, la cuvette 6a est constituée par une pièce de préférence moulée qui présente une configuration faisant qu'elle peut s'adapter directement à la paroi interne du corps 1 du briquet. La cuvette 6a peut être réalisée en métal moulé mais également en matière synthétique moulée ou autrement mise en forme pour autant que cette matière présente une paroi interne 9, 10 lisse et polie.

Il a, en effet, été constaté, de façon surprenante, que la cuvette n'était pratiquement pas chauffée lors de l'extinction d'une cigarette étant donné la rapidité avec laquelle l'extinction se produit du fait de l'étanchéité obtenue, de façon presque instantanée entre la cigarette et la paroi 9.

La fig. 5 illustre un développement de l'invention selon lequel une plaquette 11 est fixée au fond 5 au moyen d'un axe 12.

La plaquette 11 présente avantageusement une concavité 13 correspondant à l'embouchure de la cuvette 6.

On réalise la plaquette 11 en matière flexible, par exemple en aluminium ou en matière synthétique et, de cette manière, la partie concave 13 lorsqu'elle est amenée en coïncidence avec l'embouchure de la cuvette 6 assure un léger verrouillage. L'ouverture par pivotement de la plaquette 11 autour de l'axe 12 comme illustré schématiquement, en traits mixtes, à la fig. 6 provoque sa déformation élastique, ce qui facilite ensuite sa remise en place, par une simple poussée et son nouveau verrouillage.

Comme cela ressort des exemples décrits dans ce qui précède, la partie constituant l'ensemble formant éteignoir fait partie intégrante du briquet. Cette partie peut cependant être rapportée comme illustré à la fig. 7. Dans ce cas, la cuvette 5 est formée à partir d'une enveloppe 14 qui est prévue pour serrer le bord inférieur du corps 1 du briquet et être verrouillée sur celui-ci par des moyens de verrouillage 15 constitués par exemple par des pattes formées à partir de crevés, par un jonc ou par tous autres moyens connus dans la technique.

L'enveloppe 14 peut être réalisée en métal embouti ou moulé ou comme décrit dans ce qui précède en matière synthétique.

Egalement, comme illustré aux fig. 5 et 6, il est possible de rapporter une plaquette 11 si l'on désire que la cuvette 5 soit fermée.

## Revendications

1. Briquet muni d'un éteignoir constitué par une capsule (6, 6a) réunie fixement au fond du corps (1) du briquet et présentant une paroi interne tronconique de révolution (9), caractérisé en ce que la paroi interne tronconique de la capsule est coaxiale à l'axe longitudinal du corps (1) du briquet et est reliée à des secteurs sphériques (10, 10a) réunis par une partie plane (10c), la surface de ladite paroi interne tronconique (9, 10) de la capsule étant polie et le diamètre de l'embouchure de cette capsule correspondant sensiblement à sa profondeur,de manière à provoquer un tassement et un compactage des parties initialement incandescentes d'une cigarette en obtenant leur extinction rapide pour empêcher ensuite la dispersion des cendres après extinction.

2. Briquet suivant la revendication 1, caractérisé en ce que l'embouchure (9a)de la paroi interne tronconique (9) est arrondie.

3. Briquet suivant l'une des revendications 1 ou 2, caractérisé en ce que la capsule (6) est reliée au corps (1) du briquet par une pièce de fond (5) faisant saillie au-delà de la partie inférieure de la capsule.

4. Briquet suivant l'une des revendications 1 à 3, caractérisé en ce que la capsule (6a) constitue directement le fond du corps (1) du briquet.

5. Briquet suivant l'une des revendications 1 à 4, caractérisé en ce que la capsule (6) est rapportée au corps (1) du briquet par une enveloppe (14) munie de moyens de verrouillage (15).

6. Briquet suivant l'une des revendications 1 à 5, caractérisé en ce qu'il comprend une plaquette flexible (11) présentant une concavité (13) engagée élastiquement dans l'embouchure de la capsule (6) et portée par un axe (12).

7. Briquet suivant l'une des revendications 1 à 6, caractérisé en ce que la capsule est fabriquée en métal.

8. Briquet suivant l'une des revendications 1 à 7, caractérisé en ce que la capsule est fabriquée en matière synthétique.

9. Briquet suivant l'une des revendications 1 à 8, caractérisé en ce que la conicité de la paroi interne tronconique de la capsule (6) est choisie pour compenser les différences de diamètre existant entre des cigarettes de marques différentes.

## Patentansprüche

1. Feuerzeug, das mit einer Löschvorrichtung versehen ist, die aus einer Kapsel (6, 6a) besteht, welche fest mit dem Boden des Körpers (1) des Feuerzeugs verbunden ist und eine drehkegelstumpfförmige innere Wandung (9) aufweist, dadurch gekennzeichnet, daß die kegelstumpfförmige irrere Wandung der Kapsel koaxial zur Längsachse des Körpers (1) des Feuerzeugs verläuft und an sphärische Bereiche (10, 10a) anschließt, die durch eine plane Fläche (10c) miteinander verbunden sind, wobei die Oberfläche der besagten kegelstumpfförmigen inneren Wandung (9, 10) der Kapsel glatt ist und der Durchmesser der öffnung dieser Kapsel genau ihrer Tiefe entspricht, so daß ein Zusammensacken und Verdichten der anfänglich glühenden Teile einer Zigarette herbeigeführt wird, während man ihr schnelles Auslöschen erzielt, um anschließend das Verstreuen der Asche nach dem Auslöschen zu verhindern.

2. Feuerzeug nach Anspruch 1, **dadurch gekennzeichnet**, daß die Mündung (9a) der kegelstumpfartigen inneren Wandung (9) abgerundet ist.

3. Feuerzeug nach einem der Ansprüche 1 oder 2, **dadurch gekennzeichnet**, daß die Kapsel (6) mit dem Körper (1) des Feuerzeugs durch ein Bodenstück (5) verbunden ist, das gegenüber der Unterseite der Kapsel hervorspringt.

4. Feuerzeug nach einem der Ansprüche 1 bis 3, **dadurch gekennzeichnet**, daß die Kapsel (6a) direkt den Boden des Körpers (1) des Feuerzeugs bildet.

5. Feuerzeug nach einem der Ansprüche 1 bis 4, **dadurch gekennzeichnet**, daß die Kapsel (6) an den Körper (1) des Feuerzeugs mittels eines Gehäusemantels (14), der Verrastungsvorrichtungen (15) trägt, angefügt ist.

6. Feuerzeug nach einem der Ansprüche 1 bis 5, **dadurch gekennzeichnet**, daß es eine flexible Scheibe (11) umfaßt, die eine Konkavität (13) aufweist, welche in elastischer weise in die öffnung der Kapsel (6) eingefagt ist, und die von einer Achse (12) gehalten wird.

7. Feuerzeug nach einem der besprache 1 bis 6, **dadurch gekennzeichnet,** daß die Kapsel aus Metall gefertigt ist.

8. Feuerzeug nach einem der besprache 1 bis 7, **dadurch gekennzeichnet**, daß die Kapsel aus Kunststoff gefertigt ist.

9. Feuerzeug nach einem der besprache 1 bis 8, **dadurch gekennzeichnet**, daß die Konizität der kegelstumpfartigen inneren Wandung der Kapsel (6) so gewählt ist, daß die zwischen Zigaretten unterschiedlicher Marken existierenden Unterschiede im Durchmesser ausgeglichen werden.

## Claims

1. Cigarette-lighter provided with an extinguisher formed by a cap (6, 6a) fixedly connected to the bottom of the body (1) of the cigarette-lighter and having a tapered inner wall (9), characterized in that the tapered inner wall of the cap is coaxial to the longitudinal axis of the body (1) of the cigarette-lighter and is connected to spherical sectors (10, 10a) joined by a plane part (10c), the surface of said tapered inner wall (9, 10) of the cap being polished and the diameter of the inlet of this cap corresponding substantially to its depth, in order to cause a squeezing and compacting of the initially incandescent portions of a cigarette thereby obtaining the rapid extinction thereof in order then to prevent a scattering of the ashes after extinction.

2. Cigarette-lighter according to claim 1, characterized in that the inlet (9a) of the tapered inner wall (9) is rounded.

3. Cigarette-lighter according to one of claims 1 or 2, characterized in that the cap (6) is connected to the body (1) of the cigarette-lighter by a bottom part (5) protruding beyond the lower part of the cap.

4. Cigarette-lighter according to one of claims 1 to 3, characterized in that the cap (6a) directly forms the bottom of the body (1) of the cigarette-lighter.

5. Cigarette-lighter according to one of claims 1 to 4, characterized in that the cap (6) is added to the body (1) of the cigarette-lighter by means of an envelope (14) provided with locking means (15).

6. Cigarette-lighter according to one of claims 1 to 5, characterized in that it comprises a flexible small plate (11) formed with a concavity (13) resiliently engaged in the inlet of the cap (6) and supported by a pin (12).

7. Cigarette-lighter according to one of claims 1 to 6, characterized in that the cap is made of metal.

8. Cigarette-lighter according to one of claims 1 to 7, characterized in that the cap is made of synthetic material.

9. Cigarette-lighter according to one of claims 1 to 8, characterized in that the conical shape of the tapered inner wall of the cap (6) is chosen to meet with diameter differences existing between cigarettes of different brands.
